# FASCICULE DE BREVET EUROPEEN

(11) **EP 0 750 522 B1**
(45) Date de publication et mention de la délivrance du brevet: **29.07.1998**
(21) Numéro de dépôt: 95914385.0
(22) Date de dépôt: 20.03.1995
(51) Int. Cl.: A63C 9/085

(54) **BUTEE AVANT POUR FIXATION DE SECURITE DE SKI ALPIN**
VORDERE KLAMMER FÜR EINE SKISICHERHEITSBINDUNG
TOE PIECE FOR A DOWNHILL SKI SAFETY BINDING

(30) Priorité: 24.03.1994 FR 9403715
(43) Date de publication de la demande: 02.01.1997
(73) Titulaire: LOOK FIXATIONS S.A., 58000 Nevers (FR)
(72) Inventeur: Paradis, Frédéric, 74000 Annecy (FR)
(74) Mandataire: Maureau, Philippe
(86) Numéro de dépôt international: FR9500338
(87) Numéro de publication internationale: WO9525567

(56) Documents cités:
- AT-B- 335 892
- FR-A- 2 610 841
- FR-B- 2 075 483

## Description

L'invention concerne une butée avant pour fixation de sécurité de ski alpin. Sur un ski, une telle butée a pour fonction de maintenir en place l'extrémité avant d'une chaussure de ski, tout en permettant à cette extrémité de se libérer lorsque la contrainte exercée sur la butée dépasse une valeur prédéterminée. Cette valeur prédéterminée est appelée seuil de déclenchement. Elle est choisie de telle sorte que la force qui retient la chaussure est en-deçà de la force requise pour casser les os ou déchirer les ligaments du skieur chaussant le ski.

La force latérale retenant la chaussure désigne la force perpendiculaire à l'axe de la chaussure exercée au bout extrême avant de la chaussure correspondant au couple que doit exercer le skieur pour la faire pivoter autour d'un axe situé à proximité de son tibia.

Sur les butées avant de fixation de ski connues, la chaussure du skieur est maintenue dans une mâchoire comportant deux ailes latérales. Chaque aile latérale pivote autour d'un axe vertical. Elle est rappelée dans sa position de repos par un ressort. La chaussure peut être libérée de la fixation lorsque la mâchoire pivote d'un certain angle autour de l'axe, correspondant à une certaine course élastique. La course élastique désigne la distance que parcourt l'extrémité avant de la chaussure avant d'être libérée. A chaque position angulaire correspond une force de rappel exercée par le ressort : elle est égale à la constante de ressort multipliée par la compression ou extension totale dudit ressort.

Le document AT-B-335 892 révèle une butée avant fixation de sécurité de ski alpin comportant un corps, une mâchoire comportant deux ailes latérales, montée pivotante autour d'au moins un axe sensiblement vertical, un levier monté pivotant autour d'un axe transveral solidaire du corps et sur lequel la mâchoire, ou une aile de mâchoire, en pivotant autour de son axe exerce un couple, ainsi qu'au moins un ressort.

Au cours de la course latérale, la force retenant la chaussure dépend des cinq facteurs suivants :
- la force croissante du ou des ressorts ;
- le bras de levier décroissant de l'aile latérale agissant sur un des deux bouts arrondis de l'avant de la chaussure autour de l'axe de pivotement, le tibia ;
- une composante croissante de la poussée longitudinale de la talonnière qui plaque la chaussure contre la butée avant, qui réduit la force de retenue ;
- le mécanisme interne particulier de la butée avant ;
- la friction croissante.

En général, le résultat est que la force retenant la chaussure croît en partant de la position de repos, atteignant un maximum ou seuil de déclenchement après une partie de la course totale. Cette partie varie en fonction du réglage du seuil.

La course élastique se compose en fait d'une première partie utile où effectivement la force de rappel du ressort peut surmonter les forces de friction plus une composante de la poussée longitudinale de la talonnière, et rappelle la chaussure en position de repos, et d'une deuxième partie où la résultante de ces forces conjuguées avec le bras de levier décroissant agissent sur le bout arrondi de l'avant de la chaussure autour du tibia, ne rappelle plus la chaussure qui reste donc immobilisée en position excentrée, si aucune force extérieure supplémentaire n'est exercée, soit pour la libérer, soit pour la recentrer.

Il est connu de pouvoir régler le seuil de déclenchement sur des butées de fixations de ski. En effet, ce seuil n'est pas le même pour tous les skieurs. Il varie en fonction de la taille et du poids du skieur, ainsi que de son niveau.

Il est possible de régler le seuil de déclenchement en faisant varier la force de rappel exercée par le ressort. La solution adoptée est en général celle consistant à comprimer ou tendre plus ou moins le ressort de rappel lorsque la mâchoire est dans sa position de repos. Plus le ressort est alors comprimé ou tendu dans cette position de repos, plus le seuil de déclenchement est élevé.

Avec de telles fixations, la force de rappel de la mâchoire vers sa position de repos, pour des positions en deçà de la position de libération, dépend du réglage du seuil de déclenchement. Lorsque le seuil de déclenchement est réglé proche du minimum, le ressort de rappel est peu comprimé dans la position de repos. De ce fait, dans un voisinage de cette position, la force de retenue est faible, comparée à la force du seuil de déclenchement. Ce rapport de forces est désigné par le terme tenue de la chaussure, et cette faible tenue se traduit pour le skieur par une sensation de manque de fermeté en début de course élastique.

Lorsque le seuil de déclenchement est réglé à une valeur intermédiaire ou au maximum, le ressort de rappel est beaucoup plus précontraint lorsque la mâchoire est en position de repos et la force de retenue au voisinage de cette position est plus proche de la force du seuil de déclenchement.

On constate également avec de telles fixations que plus le seuil de déclenchement est réglé proche du minimum, plus la composante de la force axiale en provenance de la talonnière et la friction engendrée sont proportionnellement importantes. De ce fait, la première partie utile de la course élastique, assurant un rappel à la position de repos comme décrit, ci-dessus, se trouve très réduite, et la deuxième partie, où la chaussure reste immobilisée en position excentrée, est fortement augmentée, comparativement à un réglage de seuil plus proche du maximum.

De préférence, la force de retenue est constante, depuis la position de repos, jusqu'à la position de libération de la chaussure de la fixation. Une force constante présente deux avantages.

Premièrement, elle donne au skieur une meilleure tenue de chaussure.

Deuxièmement, l'absorption d'énergie par le ressort est maximale pour un réglage de seuil de déclenchement donné.

Le but de l'invention est de proposer une butée avant de fixation de sécurité de ski comportant une mâchoire présentant deux ailes latérales, pivotant autour d'au moins un axe, telle que les forces de rappel et de retenue au cours de la course élastique soient proportionnelles au seuil de déclenchement, la course élastique utile étant alors indépendante de ce seuil. Le but est atteint par la butée définie dans la revendication 1.

La butée avant de fixation selon l'invention est une butée avant de fixation de sécurité de ski alpin comportant un corps, une mâchoire comportant deux ailes latérales, montée pivotante autour d'au moins un axe sensiblement vertical, et un levier monté pivotant autour d'un axe transversal solidaire du corps et sur lequel la mâchoire, ou une aile de mâchoire, en pivotant autour de son axe exerce un couple. Le levier est relié à l'extrémité d'au moins un ressort, dont l'autre extrémité est articulée à un point fixe du corps de fixation, le réglage du seuil de déclenchement s'effectuant en modifiant le rapport des distances entre, d'une part, l'axe du lever et le point d'application de la force de rappel du ressort sur le levier et, d'autre part, l'axe du lever et le point d'application de la force exercée par la mâchoire sur le levier, en agissant sur une pièce mobile.

Lorsqu'une chaussure de ski, chaussant la fixation, exerce une action sur une aile latérale de la mâchoire, un couple est exercé sur le levier. A ce couple, s'oppose alors un couple résistant exercé par le ressort. En modifiant la distance entre l'axe du lever et le point d'application de la force de rappel du ressort sur le lever, le couple résistant s'opposant à la rotation du levier est changé. Le couple exercé par la mâchoire sur le lever, et donc aussi la force exercée sur la mâchoire, nécessaire pour déchausser la fixation varient. Le seuil de déclenchement est donc modifié. De façon équivalente, ce seuil de déclenchement est modifié en faisant varier la distance entre l'axe du levier et le point d'application de la force exercée par la mâchoire sur le levier. Ainsi, sans avoir à modifier la précontrainte du ressort lorsque la mâchoire est en position de repos, il est possible de modifier le seuil de déclenchement.

Une première variante est caractérisée en ce que le levier est monté verticalement dans le sens longitudinal du ski et pivote autour d'un axe transversal traversant le levier, en ce que la mâchoire ou chaque aile latérale de la mâchoire agit par l'intermédiaire d'une pièce de liaison sur le levier en un point d'application situé d'un côté de l'axe transversal, en ce qu'au moins un ressort est articulé par ses extrémités, d'une part, sur le corps de fixation et, d'autre part, sur une pièce taraudée, montée coulissante sur le lever de l'autre côté de l'axe transversal, pouvant coulisser perpendiculairement à l'axe transversal et en ce qu'une vis, montée sur le levier et engagée dans la pièce coulissante, déplace cette dernière en tournant.

Une seconde variante est caractérisée en ce que le lever est monté verticalement dans le sens longitudinal du ski et pivote autour d'un axe transversal traversant le lever, en ce que la mâchoire ou chaque aile latérale de la mâchoire agit par l'intermédiaire d'une pièce de liaison sur le levier en un point d'application situé d'un côté de l'axe transversal, en ce qu'au moins une lame de ressort est articulé par ses extrémités d'une part sur le corps de fixation et d'autre part sur une pièce mobile qui, déplacable perpendiculairement à l'axe transversal, est munie d'une crémaillère coopérant avec une crémaillère solidaire du lever, des moyens de verrouillage étant prévus pour assurer le maintien en position de la pièce mobile vis-à-vis du levier.

Dans ce cas, le ressort est une lame de ressort qui a tendance à flamber lorsqu'elle est soumise à une contrainte. Pour parvenir au flambage d'un tel ressort, il faut exercer une force d'intensité supérieure à une valeur critique (force d'Euler). Une fois ce seuil dépassé, la lame se comporte sensiblement comme un ressort classique de raideur relativement faible mais fortement précontraint.

Ainsi, l'aile latérale de la mâchoire, doit exercer sur le ressort par l'intermédiaire du levier, une force supérieure ou égale à la force critique, pour pivoter autour de son axe. Une fois la force critique atteinte, la raideur de la lame de ressort étant relativement faible, la force de rappel du ressort augmente peu, mais le bras de levier du ressort par rapport à l'axe du levier augmente suffisamment pour contrer les facteurs qui tendent à réduire la force qui retient la chaussure au cours de la course élastique, notamment la composante croissante de la force axiale de la talonnière et la réduction du bras de levier de l'aile latérale agissant sur la chaussure.

Dans cette seconde variante, les moyens de verrouillage assurant le maintien en position de la pièce mobile vis-à-vis du levier peuvent comporter, par exemple, une cale solidaire d'un volet amovible, monté sur le corps de fixation formant éventuellement une fenêtre, coopérant avec un ergot solidaire du levier ou avec au moins une aile latérale, ou bien ces moyens de verrouillage peuvent comporter une languette solidaire de la pièce mobile, et présentant au moins une dent coopérant avec une seconde crémaillère solidaire du lever.

Les ressorts utilisés dans ces variantes, sont de préférence des lames de ressort en matière composite à fibres majoritairement unidirectionnelles dans le sens longitudinal, avec éventuellement des fibres croisées à environ 90° près de l'axe neutre.

La forme de ces lames de ressort est adaptée à cette application, si elles sont d'épaisseur constante, sauf aux extrémités où elles sont arrondies, formant un arc de cercle dont le centre est décalé par rapport à l'axe neutre de la lame, et si ces lames sont plus larges au centre qu'aux extrémités, pour qu'en flexion maximale chaque lame soit déformée suivant un arc de cercle, c'est-à-dire possède un rayon de courbure constant. Les extrémités arrondies excentriquement favorisent le flambage dans la direction choisie.

Ces lames peuvent être empilées en parallèle pour augmenter leur force. On peut également prévoir un dispositif d'amortissement sensiblement parallèle au(x) ressort(s), afin que la force s'opposant au déplacement de la mâchoire, et donc le seuil de déclenchement, soient fonction de la vitesse dudit déplacement de la mâchoire.

Une autre variante de cette fixation de ski est caractérisée en ce que le levier comporte deux plaques planes parallèles en forme de "L", qui sont placées verticalement dans le sens longitudinal du ski et espacées l'une de l'autre, et une plaque plane reliant deux branches des deux plaques en forme de L et perpendiculaire à celles-ci, en ce que le lever pivote autour d'un axe transversal traversant l'extrémité des branches reliées des plaques en forme de "L", en ce que le ressort est un ressort hélicoïdal articulé à l'une de ses extrémités à un point fixe du corps de fixation et par son autre extrémité aux extrémités des branches non reliées des plaques en forme de "L", en ce qu'une pièce coulissante pouvant se déplacer en se rapprochant ou s'éloignant de l'axe autour duquel pivote le levier est guidée sur la plaque plane reliant les deux plaques en forme de "L" et en ce que la mâchoire, ou chaque aile de la mâchoire agit sur le levier par l'intermédiaire d'une barre de liaison articulée d'une part sur la mâchoire, ou une aile de la mâchoire, et d'autre part sur la pièce coulissante.

En déplacant la pièce coulissante, placée entre la mâchoire et le levier, la position du point d'application de la force exercée par la mâchoire sur le levier est changée, alors que la position du point d'application de la force de rappel du ressort reste inchangée. On règle donc ainsi la valeur du seuil de déclenchement.

Le déplacement de cette pièce coulissante peut être obtenu par divers dispositifs. Par exemple, il peut s'agir d'un dispositif où le réglage de la position de la pièce coulissante sur la plaque plane reliant les deux plaques en forme de "L" s'effectue à l'aide de câbles qui relient la pièce coulissante à un écrou pouvant se déplacer grâce à une vis montée sur le corps de fixation et qui sont guidés par des poulies, l'axe de l'une de ces poulies étant confondu avec l'axe du levier. Dans un autre exemple, la pièce coulissante est taraudée et une tige filetée à une extrémité et munie d'une denture à son autre extrémité est, d'une part, engagée dans la pièce coulissante, et, d'autre part, entraînée en rotation par l'intermédiaire de sa denture par une crémaillère.

Une quatrième variante, assez proche de la variante précédente, est caractérisée en ce que le lever comporte deux plaques planes parallèles reliées entre elles, qui sont placées verticalement dans le sens longitudinal du ski et espacées l'une de l'autre, en ce que le lever pivote autour d'un axe transversal traversant les deux plaques planes parallèles du levier à proximité du centre de celles-ci, en ce qu'une pièce coulissante pouvant se déplacer en se rapprochant ou s'éloignant de l'axe autour duquel pivote le levier, est guidée entre les deux plaques planes et est reliée à la mâchoire, ou à chaque aile de la mâchoire, par l'intermédiaire d'une pièce de liaison, en ce que le ressort dont une extrémité est articulée à un point fixe du corps de fixation est un ressort hélicoïdal dont l'autre extrémité est articulée à une extrémité de chaque plaque plane du levier, en ce qu'à l'autre extrémité du lever, entre les plaques planes, est monté, sur un axe, un lever mobile en rotation, dont un bras est en contact avec une vis montée dans le premier levier et qui vient, par l'intermédiaire d'un autre bras, en butée contre la pièce coulissante, afin de pouvoir faire coulisser cette dernière sur les bords des plaques planes.

Dans ces deux dernières variantes, où le ressort est un ressort hélicoïdal, il est préférable que celui-ci soit emmanché sur ou dans un tube, afin d'assurer un bon guidage du ressort, qui n'est sinon maintenu que par ses deux extrémités.

Avantageusement le tube et la liaison articulée sur le corps de la fixation forment une seule pièce. On peut également prévoir un dispositif d'amortissement avec un vérin sensiblement cylindrique qui, d'une part, assurerait la stabilité du ou des ressorts, et, d'autre part, apporterait un amortissement dont le réglage de force serait automatiquement aligné sur le réglage de force élastique, et donc de seuil de déclenchement, sans aucun dispositif additionnel. Ce dispositif d'amortissement peut comporter un amortisseur à fluide monté en parallèle avec le ressort, entre un point fixe du corps de fixation et le lever.

Dans le cas où le ressort monté entre le corps de fixation et le levier est un ressort hélicoïdal, il est avantageusement emmanché sur l'amortisseur à fluide qui lui sert de guide.

Lorsque la mâchoire possède deux axes autour desquels pivotent les ailes latérales, ceux-ci convergent de préférence légèrement l'un vers l'autre vers le haut, donnant une trajectoire diagonale, légèrement de bas en haut, des ailes latérales. Ainsi, lors d'une chute arrière combinée avec une torsion autour de la jambe du skieur, la composante de force verticale exercée vers le haut sur la mâchoire, crée un couple de rotation par rapport à l'axe d'articulation de l'aile latérale, réduisant la force latérale nécessaire pour déclencher la fixation.

Il est également avantageux d'incliner le plan de retenue verticale des ailes latérales afin d'augmenter encore plus ledit couple de rotation créé par une force verticale vers le haut, afin de pouvoir libérer la chaussure sous l'effet d'une force purement verticale associée à une chute arrière sans torsion.

Pour permettre le meilleur rappel de la chaussure dans l'axe du ski, une plaquette anti-friction, en polytétrafluoréthylène par exemple, est fixée sur la fixation du ski, devant la mâchoire, à l'endroit où repose une chaussure maintenue dans la fixation.

Dans une variante préférée d'exécution, la butée avant selon l'invention comporte un second levier monté pivotant autour d'un axe sensiblement parallèle à l'axe transversal du premier lever, une première extrêmité de ce lever étant destinée à être placée sous l'extrémité avant d'une chaussure d'un skieur et la seconde extrémité de ce levier étant destinée à loger dans une encoche réalisée dans le premier levier.

Ainsi, lors d'une chute avant combinée avec une torsion autour d'un tibia d'un skieur, le second lever créé un couple sur le premier levier tendant à libérer la chaussure placée dans la butée pour compenser les forces de frottement dues à la chute avant qui apparaissent et s'opposent à la libération de la chaussure du skieur.

De toute façon, l'invention sera bien comprise à l'aide de la description qui suit, en référence au dessin schématique annexé, représentant à titre d'exemple non limitatif des formes d'exécution de cette butée avant de fixation de ski.
Figures 1 à 4 représentent une première forme d'exécution de cette butée,
Figure 1 en est une vue en coupe longitudinale selon la ligne I-I de la figure 2,
Figure 2 en est une vue de dessus, la mâchoire de la fixation de ski étant en position de repos,
Figure 3 en est une vue de dessus, la mâchoire étant en position de libération,
Figure 4 est une vue en coupe longitudinale de la butée, selon la ligne IV-IV de la figure 3,
Figure 5 est une vue en coupe longitudinale d'une seconde forme d'exécution de cette butée,
Figure 6 est une vue de côté du ressort utilisé dans les deux formes d'exécution précédentes,
Figures 7 à 11 représentent une troisième forme d'exécution de cette butée,
Figure 7 en est une vue de dessus, la mâchoire étant en position de repos,
Figure 8 en est une vue en coupe longitudinale, selon la ligne VIII-VIII de la figure 7, le seuil de déclenchement étant réglé au maximum,
Figure 9 est une vue de dessus de cette butée, la mâchoire étant en position de libération,
Figure 10 est une vue en coupe longitudinale de cette butée selon la ligne X-X de la figure 9,
Figure 11 est une vue en coupe longitudinale de cette butée, selon la ligne VIII-VIII de la figure 7, le seuil de déclenchement étant réglé au minimum,
Figure 12 est une vue en coupe longitudinale selon la ligne XII-XII de la figure 13 d'une quatrième forme d'exécution de cette butée,
Figure 13 est une vue dessus de cette quatrième forme d'exécution de la butée selon l'invention,
Figure 14 et figure 15 représentent une cinquième variante d'exécution de cette butée, en coupe longitudinale, la mâchoire étant respectivement en position de repos et en position de libération,
Figure 16 est une vue de face d'une butée avant de fixation de ski selon l'invention,
Figure 17 et figure 18 représentent une sixième variante d'exécution de cette butée, en coupe longitudinale, la mâchoire étant respectivement en position de repos et en position de libération.

Les figures 1 à 4 représentent une première forme d'exécution d'une fixation de ski selon l'invention. Un corps de fixation 1 sert de support à deux ailes latérales 2, 3, montées pivotantes chacune autour d'un axe 4 vertical et formant une mâchoire. La fixation par l'intermédiaire de la mâchoire 2,3 a pour but de maintenir l'extrémité avant d'une chaussure de ski 5 dans l'axe longitudinal du ski, mais aussi de permettre de libérer la chaussure 5 lorsqu'une force, correspondant à un moment sensiblement autour du tibia, dépassant une limite prédéterminée, appelée seuil de déclenchement, est atteinte ou dépassée. Lorsqu'une force suffisante est exercée sur la mâchoire 2, 3 par la chaussure 5, une aile latérale 2 ou 3 de la mâchoire pivote autour de son axe vertical 4 quittant sa position de repos (figures 1 et 2) vers sa position de libération (figures 3 et 4).

Lorsqu'une force s'exerce sur une aile latérale, celle-ci est transmise à un lever 6, mobile autour d'un axe transversal 7, par l'intermédiaire d'une pièce de liaison 8. Cette force crée un couple par rapport à l'axe 7 auquel s'oppose un couple résistant, engendrée par l'action de deux ressorts 9.

Une extrémité de chacun de ces ressorts est articulée dans une cavité adaptée de la paroi interne du corps de fixation du ski. L'autre extrémité est articulée sur une pièce mobile à position réglable 10. Cette pièce est montée coulissante sur le levier 6 à l'aide d'une liaison glissière et est taraudée. Une vis 11, mobile en rotation, immobile en translation, par rapport au levier 6, est en prise avec la pièce mobile 10. Lorsque la mâchoire 2, 3 est en position de repos, la vis 11 est sensiblement verticale. La pièce mobile 10 peut donc se déplacer de bas en haut ou inversement, entraînant avec elle l'extrémité des ressorts 9. Il est ainsi possible de faire varier le couple résistant exercé par les ressorts 9 sur le levier 6, et donc le seuil de déclenchement.

La pièce mobile 10 sert également de curseur et comporte un index 54 qui indique le réglage du seuil de déclenchement choisi sur une échelle sur le levier 6, à travers une lumière 55 du levier et une fenêtre sur la paroi postérieure du corps 1 de la fixation.

Ces ressorts sont des lames de ressort. La figure 2 montre ces ressorts en vue de dessus : ils sont plus larges au centre qu'aux extrémités. La figure 6 les montre de côté : ils sont d'épaisseur constante sauf aux extrémités qui sont arrondies excentriquement par rapport à la fibre neutre, en l'occurence en quart de cercle, de rayon sensiblement égal à l'épaisseur de la lame. Ces ressorts sont fabriqués en matière composite avec des fibres majoritairement unidirectionnelles dans le sens longitudinal et des fibres croisées à 90° près de l'axe neutre. Les deux lames sont montées côte à côte et sont plus larges au centre. Eventuellement, ces lames pourraient être solidaires et être réunies en leur centre en une seule pièce.

Les ressorts 9 étant des lames de ressort sollicitées en compression dans le sens longitudinal, il n'y a déformation de ces lames, et donc par conséquent rotation du levier 6 autour de l'axe 7, que lorsque la force exercée sur les extrémités dépasse une valeur, appelée force critique d'Euler, au delà de laquelle la lame 9 flambe. La lame de ressort s'incurve alors et se comporte sensiblement comme un ressort classique ayant une raideur relativement faible, et une importante précontrainte.

Afin de limiter les frottements une plaquette anti friction 12 est placée sous la chaussure de ski 5.

Une variante de cette butée est représentée sur la figure 5. Ici, le mode de réglage du seuil de déclenchement et sa visualisation varient. De plus, les deux pièces de liaison 8 sont solidaires et ne forment plus qu'une seule pièce de liaison 8. La pièce mobile à position réglable 10 n'est plus taraudée, mais munie d'une crémaillère 53, coopérant avec une première crémaillère 13 liée au levier 6. Une languette 14, munie d'une dent 15 est solidaire de cette pièce mobile 10. Cette dent coopère avec une seconde crémaillère 16, également liée au levier 6.

Dans cette variante, lorsque la fixation est chaussée, l'écartement des ailes latérales 2,3 induit une force opposée des ressorts 9, qui poussent et verrouillent la crémaillère 53 de la pièce mobile 10 par rapport à la crémaillère 13 liée au lever 6. Quand la fixation est déchaussée, afin d'éviter que lesdites crémaillères se dégagent et que le réglage soit modifié, il est prévu deux moyens de verrouillage :
- Le premier moyen comporte une cale 18 associée à une fenêtre 19 qui bloque la rotation du lever 6 dans le sens des aiguilles d'une montre, et est placée directement entre le corps 1 et l'ergot 17 du levier 6. Cette cale 18 pourrait également se situer entre le corps 1 et une aile latérale 2 (ou 3).

Ainsi, pour régler le seuil de déclenchement, il faut, la fixation étant déchaussée, retirer la cale 18 et la fenêtre 19 par exemple en pivotant l'ensemble autour d'une articulation sur le corps 1. Il est alors possible de faire pivoter le levier 6 dans le sens des aiguilles d'une montre. Ce mouvement libère la crémaillère 53 de la pièce mobile à position réglable 10. A l'aide de la languette 14, il est possible de faire glisser la pièce mobile à position réglable 10 jusqu'à la position désirée, correspondant au seuil de déclenchement souhaité. La position du levier 6 est enfin bloquée dans le sens des aiguilles d'une montre, par la remise à sa position initiale de la cale 18 et de la fenêtre 19, assurant le verrouillage du réglage choisi.
- Le deuxième moyen de verrouillage comporte toujours la dent 15, qui coopère avec une seconde crémaillère 16, également liée au levier 6. Pour changer le réglage, il faut, comme précédemment, dégager la crémaillère principale 13 de celle de la pièce mobile 10 en pivotant le lever 6 dans le sens des aiguilles d'une montre, tout en poussant pour dégager la dent 15 de la seconde crémaillère 16, et faire glisser la pièce mobile 10 jusqu'à la position souhaitée.

Avantageusement, un petit ressort intégré à la pièce mobile 10 assure la libération de sa crémaillère 53 et la crémaillère 13 du levier 6. Pour faciliter le réglage dans le sens de l'augmentation du seuil de déclenchement, il est prévu une petite saillie 56 sur au moins un côté du haut du levier 6, qui sert de pivot/butée actionné au doigt ou à l'aide de tout autre outil adapté, permettant de pousser la languette 14 dans le sens contraire de la poussée du lever 6 nécessaire pour libérer les crémaillères.

La fenêtre 19 rend l'ouverture dans le corps de fixation 1 plus hermétique, et permet de visualiser le réglage du seuil de déclenchement indiqué par la dent 15 au sommet de la languette 14, servant d'index contre l'échelle, sur le haut du levier 6.

Dans la variante représentée aux figures 17 et 18, la lame de ressort 9 est placée au dessus de l'axe 7, contrairement aux deux variantes précédentes. Les ailes latérales 2,3 sont quant à elles placées en-dessous de cet axe 7.

Un levier compensateur 70, monté pivotant autour d'un axe 76 sensiblement parallèle à l'axe transversal 7, est prévu dans cette variante. Une extrémité 77 de ce levier 70 porte la plaquette anti-friction 12. L'autre extrémité 78 du levier est logée dans une encoche 71 réalisée dans le levier 6.

Lors d'une chute avant combinée avec une torsion autour du tibia du skieur, une force verticale est exercée sur la plaquette anti-friction 12 et aussi sur l'extrémité 77 du levier. Cette force verticale supplémentaire vient s'ajouter au poids, en partie, du skieur et la force de frottement s'opposant au mouvement latéral de la chaussure s'en trouve augmentée, par rapport à une simple torsion autour du tibia du skieur. Cette force de frottement s'oppose à l'action de la chaussure sur l'une ou l'autre des ailes latérales 2,3 de la butée et donc à la libération de cette chaussure.

Le levier 70 est prévu pour compenser cette force de frottement supplémentaire, c'est-à-dire qu'il permet de favoriser la libération de la chaussure lorsque celle-ci appuye, sensiblement verticalement, sur la plaquette anti-friction 12. En effet, en appuyant sur l'extrémité 77 du levier, l'autre extrémité 78 du lever agit sur le levier 6, à l'encontre de la lame du ressort 9. Le couple ainsi créé permet de réduire la force nécessaire à exercer sur l'une des ailes latérales 2,3 pour libérer la chaussure du skieur.

Le rapport des bras de levier autour de l'axe 76, la forme de l'encoche 71 réalisée dans le levier 6 sont choisis de telle sorte que le couple exercé sur le levier 6 par l'extrémité 78 du lever 70 est sensiblement égal à la perte de couple exercée par une aile latérale 2 ou 3 sur le levier 6 due à la force de frottement supplémentaire entre la plaquette anti-friction 12 et la chaussure du skieur.

La figure 18 représente la butée selon la variante décrite ci-dessus dans sa position de libération de la chaussure, à la fin du déclenchement.

Dans la forme d'exécution, représentée sur les figures 7 à 11, la lame de ressort 9 est remplacée par un ressort hélicoïdal 109. Les pièces de cette variante ayant la même fonction que les pièces correspondantes des deux premières variantes portent les mêmes références augmentées de 100.

On retrouve ici le corps de fixation 101 servant de support à deux ailes latérales 102, 103 pivotant chacune autour d'un axe vertical 104 et formant une mâchoire, maintenant l'extrémité avant de la semelle d'une chaussure 105. Lorsque cette dernière exerce une force sur la mâchoire, celle-ci est transmise à un lever 106 mobile autour d'un axe horizontal 107 par l'intermédiaire d'une pièce de liaison 108.

Le levier 106 comporte deux plaques parallèles 120 et 121 en forme de "L", placées verticalement dans le sens longitudinal et espacées l'une de l'autre. Lorsque la mâchoire 102, 103 est en position de repos, la branche sensiblement horizontale du "L" et plus haute que l'autre branche. Une troisième plaque 122 sensiblement plane et verticale relie les deux branches sensiblement verticales des plaques 120 et 121 en forme de "L" lorsque la mâchoire est en position de repos.

Le levier 106 pivote autour de l'axe 107, qui traverse les plaques en forme de "L" près de l'extrémité inférieure de la branche verticale, lorsque la mâchoire est en position de repos.

Au voisinage de l'extrémité de l'autre branche, est attachée l'extrémité d'un ressort cylindrique de compression 109 au moyen d'une liaison articulée. L'autre extrémité du ressort est fixée par l'intermédiaire d'une autre liaison articulée à un point fixe du corps de fixation. Lorsque la fixation est déchaussée, l'extrémité du ressort 109, attachée au levier 106 repose sur une surface 142 ménagée à cet effet sur la face interne du corps de fixation 101. Cette surface constitue l'arête d'une nervure 143 du corps de fixation 101.

La mâchoire 102 ou 103 transmettant la force exercée par la chaussure 105 sur une aile latérale, la pièce de liaison 108 prend appui, d'une part, dans une cavité ménagée dans une aile latérale et, d'autre part, dans une cavité articulaire sur une pièce mobile à position réglable 110. Cette pièce mobile 110 est guidée par une liaison glissière sur la plaque 122 reliant les deux plaques en formes de "L" 120 et 121 du lever 106. En position de repos, la pièce mobile 110 peut se déplacer sur une ligne de plus grande pente de la plaque 122. Ainsi, pour une force donnée exercée sur la mâchoire, la force transmise par la pièce de liaison 108 sur le levier ne varie pas, mais le couple exercé par rapport à l'axe horizontal 107 varie en fonction de la position de la pièce mobile 110.

Le réglage de la position de la pièce mobile 110 sur la plaque 122 s'effectue à l'aide d'une vis 123, d'un écrou 124, de câbles 125 et de poulies 126. La vis 123 est fixée sur le corps de fixation 101, mobile en rotation et immobile en translation par rapport à ce corps 101. L'écrou 124 est engagé sur la vis 123 et est mobile en translation et immobile en rotation par rapport au corps 101. Les câbles 125 sont attachés de chaque côté de l'écrou 104 d'une part, et à la pièce mobile 110 d'autre part. Ils sont guidés par les poulies 126. Une poulie 126 se trouve à chaque extrémité de l'axe horizontal 107 autour duquel pivote le levier 106, ainsi qu'à proximité de la paroi antérieure du corps de fixation 101. Ainsi, lorsque le levier pivote, la position de la pièce mobile 110 ne varie pas par rapport à la plaque 122 sans que l'on agisse sur la vis 123. L'écrou 124 sert également de curseur, indiquant le réglage du seuil de déclenchement sur une échelle (non représentée) fixée sur le corps 101.

Ainsi, sur les figures 7 à 10, la pièce mobile 110 est en bas lorsque la mâchoire est en position de repos. Ceci correspond au seuil de déclenchement maximal. Sur la figure 11, la pièce mobile 110 est en haut, le seuil de déclenchement est minimal.

Les figures 12 et 13 représentent une variante de cette forme d'exécution. On retrouve la forme générale de la butée de fixation de ski précédente. Seuls varient le mode de réglage de la position de la pièce mobile 110 sur la plaque 122 du lever 106 et le dispositif permettant de visualiser le réglage.

Ici, la pièce mobile 110 est taraudée. Elle est vissée sur deux tiges filetées 127, munies chacune à leur extrémité inférieure, d'une roue dentée 128. Un pignon de transfert 129 relie les deux roues dentées 128. Un levier 130, muni d'une crémaillère 131, coopère avec les roues dentées pour déplacer la pièce mobile 110. Un ressort 132 maintient la crémaillère écartée des roues dentées 128. En poussant le levier 130 de façon à le faire pivoter autour du point d'appui 133, la denture de la crémaillère 131 engrène avec une roue dentée 128. Si le levier 130 se déplace alors longitudinalement, c'est à dire en entrant ou sortant du corps de fixation, la roue dentée 128 engrenée tourne et par l'intermédiaire du pignon de transfert 129 entraîne l'autre roue dentée 128. Les deux tiges filetées 127 tournent alors dans le même sens et entraînent la pièce mobile 110. En relâchant le levier 130, une fois que la position souhaitée est atteinte, le ressort 132 éloigne la crémaillère 131 de la roue dentée 128, et rappelle la crémaillère 131 dans le corps de fixation 101.

Un petit lever 134 monté pivotant autour d'un axe horizontal s'appuie sur la face supérieure de la pièce mobile 110 et avec un index 135 indique le réglage du seuil de déclenchement choisi sur une échelle 136.

Une autre variante est représentée sur les figures 14 et 15. Un levier 206 comporte deux plaques planes parallèles 220 et 221 reliées entre elles par une plaque 222 sensiblement horizontale lorsque les ailes latérales 202, 203 formant la mâchoire sont en position de repos. Les deux plaques planes parallèles 220 et 221 sont placées verticalement dans le sens longitudinal du ski et sont traversées par un axe transversal 207 autour duquel elles pivotent. La plaque 222 est taraudée et reçoit une vis 237. La tête de la vis 237 est munie d'un curseur 256 libre en rotation, dont l'index indique le réglage du seuil de déclenchement sur une échelle 257 fixée sur le lever 206. Une pièce coulissante, à position réglable 210 est guidée sur les bords des plaques verticales 220 et 221. Elle est reliée à chaque branche de la mâchoire par une pièce de liaison 208. La pièce mobile 210 coulisse de façon à se rapprocher ou s'éloigner de l'axe transversal 207.

Un second lever 238 comportant deux bras est monté verticalement, pivotant autour d'un second axe transversal 239, entre les deux plaques verticales 220 et 221 du lever 206. Un bras de ce lever est en contact avec l'extrémité de la vis 237, l'autre avec la pièce mobile 210. Ainsi, en agissant sur la vis 237, la pièce mobile 210 coulisse en se rapprochant ou s'éloignant de l'axe 207, permettant ainsi de faire varier le couple d'une force donnée exercée par la mâchoire sur le lever 206 par rapport à l'axe 207, et donc le seuil de déclenchement.

Avantageusement, les bords des deux plaques verticales 220 et 221 sur lesquels la pièce mobile 210 coulisse sont inclinés par rapport à la ligne de contact avec les ailes latérales 202,203 permettant de changer la compression initiale du ressort 209 en même temps que la longueur du bras de levier, contribuant ainsi au changement de seuil de déclenchement.

Le second levier 238 étant monté entre les plaques 220, 221 d'un côté de l'axe transversal 207, un ressort 209 est attaché à l'une de ses extrémités par l'intermédiaire d'une pièce de liaison articulée à un troisième axe 240 transversal, monté entre les plaques 220, 221, de l'autre côté de l'axe 207. L'autre extrémité du ressort est fixée par l'intermédiaire d'une pièce de liaison articulée à un point fixe du corps de fixation 201. Ce ressort 209 est emmanché sur un tube 241, afin d'assurer un meilleur guidage du ressort lorsque celui-ci est comprimé et se détend.

Avantageusement, la liaison articulée sur le corps de fixation 201 et le tube 241 forment une seule pièce.

Sur les figures 14 et 15, le tube 241 est le tube extérieur d'un amortisseur à fluide 258. Cet amortisseur 258 est monté en parallèle avec le ressort 209. L'extrémité de la tige 259 du piston de l'amortisseur est articulée au niveau de l'axe 240, et le fond du cylindre 260 est articulé au même point fixe du corps de fixation 201 que l'une des extrémités du ressort 209.

Dans toutes les variantes décrites ci-dessus, la mâchoire comporte deux ailes latérales montées pivotantes autour d'un axe 4. Ces axes peut être verticaux ou bien ils peuvent légèrement converger l'un vers l'autre, comme montré à la figure 16. Les extrémités des axes situées près du ski sont alors plus éloignées l'une de l'autre que les deux autres extrémités donnant une trajectoire diagonale, légèrement de bas en haut, des ailes latérales. Ainsi, lors d'une chute arrière combinée avec de la torsion autour de la jambe du skieur, la composante de force verticale exercée vers le haut sur la mâchoire crée un couple de rotation par rapport à l'axe d'articulation de l'aile latérale, réduisant la force latérale nécessaire pour déclencher la fixation.

Il est également avantageux d'incliner le plan de retenue verticale des ailes latérales afin d'augmenter encore plus ledit couple de rotation créé par une force verticale vers le haut, afin de pouvoir libérer la chaussure sous l'effet d'une force verticale associée à une chute arrière sans torsion.

D'autre part, dans toutes ces variantes, une plaquette anti friction 12, 112, 212 est placée sur la chaussure de ski chaussant la fixation.

Comme il va de soi, l'invention ne se limite pas aux formes d'exécution décrites ci-dessus à titre d'exemple, elle en embrasse au contraire toutes les variantes dans le cadre des revendications. Ainsi, d'autres dispositions des ressorts, d'autres réglages de la position de la pièce mobile par exemple sont possibles.

## Revendications

1. Butée avant de fixation de sécurité de ski alpin comportant un corps (1 ; 101 ; 201), une mâchoire comportant deux ailes latérales (2,3 ; 102, 103 ; 202, 203), montée pivotante autour d'au moins un axe (4 ; 104 ; 204) sensiblement vertical, un levier (6 ; 106 ; 206) monté pivotant autour d'un axe transversal solidaire du corps (7 ; 107 ; 207) et sur lequel la mâchoire, ou une aile de mâchoire, en pivotant autour de son axe exerce un couple, ainsi qu'au moins un ressort (9 ; 109 ; 209), le levier étant relié à l'extrémité du ressort (9 ; 109 ; 209) au nombre d'au moins un, dont l'autre extrémité est articulée à un point fixe du corps de fixation, le réglage du seuil de déclenchement s'effectuant en modifiant le rapport des distances entre, d'une part, l'axe du levier et le point d'application de la force de rappel du ressort au nombre d'au moins un sur le levier et, d'autre part, l'axe du lever et le point d'application de la force exercée par la mâchoire sur le levier, en agissant sur une pièce mobile.

2. Butée avant selon la revendication 1, **caractérisée en ce que** le levier (6) est monté verticalement dans le sens longitudinal du ski et pivote autour d'un axe transversal (7) traversant le levier, en ce que la mâchoire ou chaque aile latérale de la mâchoire (2, 3) agit par l'intermédiaire d'une pièce de liaison (8) sur le lever (6) en un point d'application situé d'un côté de l'axe transversal (7), en ce qu'au moins un ressort (9) est articulé par ses extrémités, d'une part, sur le corps de fixation (1) et, d'autre part, sur une pièce taraudée (10), montée coulissante sur le levier (6) de l'autre côté de l'axe transversal (7), pouvant coulisser perpendiculairement à l'axe transversal (7), et en ce qu'une vis (11), montée sur le levier (6) et engagée dans la pièce coulissante (10), déplace cette dernière en tournant.

3. Butée avant selon la revendication 1, **caractérisée en ce que** le levier (6) est monté verticalement dans le sens longitudinal du ski et pivote autour d'un axe transversal (7) traversant le lever, en ce que la mâchoire ou chaque aile latérale de la mâchoire (2,3) agit par l'intermédiaire d'une pièce de liaison (8) sur le levier (6) en un point d'application situé d'un côté de l'axe transversal (7), en ce qu'au moins une lame de ressort (9) est articulée par ses extrémités d'une part sur le corps de fixation (1) et d'autre part sur une pièce mobile (10) qui, déplaçable perpendiculairement à l'axe transversal (7), est munie d'une crémaillère (53) coopérant avec une crémaillère (13) solidaire du lever (6), des moyens de verrouillage étant prévus pour assurer le maintien en position de la pièce mobile (10) vis-à-vis du lever (6).

4. Butée avant selon la revendication 3, **caractérisée en ce que** les moyens de verrouillage assurant le maintien en position de la pièce mobile (10) vis-à-vis du levier (6) comportent une cale (18) solidaire d'un volet amovible (19), monté sur le corps (1) formant éventuellement une fenêtre, coopérant avec un ergot (17) solidaire du levier (6) ou avec au moins une aile latérale (2,3).

5. Butée avant selon la revendication 3, **caractérisée en ce que** les moyens de verrouillage assurant le maintien en position de la pièce mobile (10) vis-à-vis du lever (6) comportent une languette (14) solidaire de la pièce mobile (10), et présentant au moins une dent (15) coopérant avec une seconde crémaillère (16) solidaire du levier (6).

6. Butée avant selon l'une des revendications 2 à 5, **caractérisée en ce que** chaque ressort est formé par une lame de ressort (9) en matériau composite à fibres majoritairement unidirectionnelles dans le sens longitudinal, avec éventuellement des fibres croisées à environ 90° près de l'axe neutre.

7. Butée avant selon la revendication 6, **caractérisée en ce que** les lames de ressort (9) sont d'épaisseur constante, sauf aux extrémités où elles sont arrondies, formant un arc de cercle dont le centre est décalé par rapport à l'axe neutre de la lame, et en ce que ces lames sont plus larges au centre qu'aux extrémités, pour qu'en flexion maximale chaque lame soit déformée suivant un arc de cercle, c'est-à-dire possède un rayon de courbure constant.

8. Butée avant selon la revendication 1, **caractérisée en ce que** le lever (106) comporte deux plaques planes parallèles (120, 121) en forme de "L", qui sont placées verticalement dans le sens longitudinal du ski et espacées l'une de l'autre, et une plaque plane (122) reliant deux branches des deux plaques en forme de L et perpendiculaire à celles-ci, en ce que le levier (106) pivote autour d'un axe transversal (107) traversant l'extrémité des branches reliées des plaques en forme de "L", en ce que le ressort (109) est un ressort hélicoïdal articulé à l'une de ses extrémités à un point fixe du corps de fixation et par son autre extrémité aux extrémités des branches non reliées des plaques (120, 121) en forme de "L", en ce qu'une pièce coulissante (110) pouvant se déplacer en se rapprochant ou s'éloignant de l'axe (107) autour duquel pivote le levier (106) est guidée sur la plaque plane (122) reliant les deux plaques en forme de "L", et en ce que la mâchoire (102, 103), ou chaque aile de la mâchoire agit sur le levier (106) par l'intermédiaire d'une barre de liaison (108) articulée d'une part sur la mâchoire, ou une aile de la mâchoire (102, 103), et d'autre part sur la pièce coulissante (110).

9. Butée avant selon la revendication 1, **caractérisée en ce que** le levier (206) comporte deux plaques planes parallèles (220, 221) reliées entre elles, qui sont placées verticalement dans le sens longitudinal du ski et espacées l'une de l'autre, en ce que le lever (206) pivote autour d'un axe transversal (207) traversant les deux plaques planes parallèles du levier à proximité du centre de celles-ci, en ce qu'une pièce coulissante (210) pouvant se déplacer en se rapprochant ou s'éloignant de l'axe (207) autour duquel pivote le levier, est guidée entre les deux plaques planes (220, 221) et est reliée à la mâchoire (202, 203), ou à chaque aile de la mâchoire, par l'intermédiaire d'une pièce de liaison (208), en ce que le ressort (209) dont une extrémité est articulée à un point fixe du corps de fixation (201) est un ressort hélicoïdal dont l'autre extrémité est articulée à une extrémité de chaque plaque (220, 221) plane du levier, en ce qu'à l'autre extrémité du levier est monté, entre les plaques planes, sur un axe (239), un levier (238) mobile en rotation, dont un bras est en contact avec une vis (237) montée dans le premier levier (206) et qui vient, par l'intermédiaire d'un autre bras, en butée contre la pièce coulissante (210), afin de pouvoir faire coulisser cette dernière sur les bords des plaques planes (220, 221).

10. Butée avant selon l'une des revendications 2, 8 et 9, **caractérisée en ce que**, dans le cas où le ressort est un ressort hélicoïdal (109, 209), celui-ci est emmanché sur ou dans un tube (241).

11. Butée avant selon l'une des revendications 1 à 10, **caractérisée en ce que** les axes (4 ; 104 ; 204) autour desquels pivotent les ailes de la mâchoire convergent légèrement l'un vers l'autre vers le haut.

12. Butée avant selon l'une des revendications 1 à 11, **caractérisée en ce qu'**elle comporte un amortisseur à fluide (258) monté en parallèle avec le ressort (209), entre un point fixe du corps de fixation et le levier (206).

13. Butée avant selon la revendication 12, caractérisée en ce que, dans le cas où le ressort (109, 209) monté entre le corps de fixation (101, 201) et le levier (106, 206) est un ressort hélicoïdal, il est emmanché sur l'amortisseur à fluide (258), qui lui sert de guide.

14. Butée avant selon l'une des revendications 1 à 13, caractérisée en ce qu'elle comporte un second lever (70) monté pivotant autour d'un axe (76) sensiblement parallèle à l'axe transversal (7) du premier levier (6), une première extrémité (77) de ce lever (70) étant destinée à être placée sous l'extrémité avant d'une chaussure d'un skieur et la seconde extrémité (78) de ce lever (70) étant destinée à loger dans une encoche (71) réalisée dans le premier lever (6).

## Claims

1. Toe piece for an alpine ski safety binding, including a body (1; 101; 201), a jaw including two lateral arms (2, 3; 102, 103; 202, 203), which is mounted so as to pivot about at least one essentially vertical pin (4; 104; 204), a lever (6; 106; 206) which is mounted so as to pivot about a transverse pin fixed to the body (7; 107; 207) and on which the jaw, or one jaw arm, exerts a moment by pivoting about its pin, as well as at least one spring (9; 109; 209), the lever being connected to the end of the spring (9; 109; 209), of which there is at least one, the other end of which is articulated to a fixed point on the binding body, the triggering threshold being adjusted by altering the ratio of the distances between, on the one hand, the pin of the lever and the point of application of the return force of the spring, of which there is at least one, onto the lever, and, on the other hand, the pin of the lever and the point of application of the force exerted by the jaw onto the lever, by acting on a movable part.

2. Toe piece according to Claim 1, characterized in that the lever (6) is mounted vertically in the longitudinal direction of the ski and pivots about a transverse pin (7) passing through the lever, in that the jaw or each lateral arm of the jaw (2, 3) acts on the lever (6), via a connecting part (8), at a point of application located on one side of the transverse pin (7), in that at least one spring (9) is articulated by its ends, on the one hand onto the binding body (1) and, on the other hand, onto a tapped part (10) which is mounted so as to slide on the lever (6) on the other side of the transverse pin (7) and can slide perpendicularly to the transverse pin (7), and in that a screw (11), mounted on the lever (6) and engaged in the sliding part (10), moves the latter by rotating.

3. Toe piece according to Claim 1, characterized in that the lever (6) is mounted vertically in the longitudinal direction of the ski and pivots about a transverse pin (7) passing through the lever, in that the jaw or each lateral arm of the jaw (2, 3) acts on the lever (6), via a connecting part (8), at a point of application located on one side of the transverse pin (7), and in that at least one leaf spring (9) is articulated by its ends, on the one hand onto the binding body (1) and, on the other hand, onto a movable part (10) which, movable perpendicularly to the transverse pin (7), is provided with a rack (53) interacting with a rack (13) fixed to the lever (6), locking means being provided for holding the movable part (10) in position with respect to the lever (6).

4. Toe piece according to Claim 3, characterized in that the locking means which hold the movable part (10) in position with respect to the lever (6) include a wedge (18) which is fixed to a removable flap (19) mounted on the body (1) and optionally forming a window, and interacts with a lug (17), fixed to the lever (6) or with at least one lateral arm (2, 3).

5. Toe piece according to Claim 3, characterized in that the locking means which hold the movable part (10) in position with respect to the lever (6) include a tongue (14) which is fixed to the movable part (10) and has at least one tooth (15) which interacts with a second rack (16) fixed to the lever (6).

6. Toe piece according to one of Claims 2 to 5, characterized in that each spring is formed by a leaf spring (9) made of composite material with fibres predominantly unidirectional in the longitudinal direction, optionally with fibres crossed at approximately 90° close to the neutral axis.

7. Toe piece according to Claim 6, characterized in that the leaf springs (9) have constant thickness except at the ends, where they are rounded, forming a circle arc whose centre is offset with respect to the neutral axis of the leaf, and in that these leaves are wider at the centre than at the ends, so that in maximum flexion, each leaf is deformed along a circle arc, that is to say has a constant radius of curvature.

8. Toe piece according to Claim 1, characterized in that the lever (106) includes two parallel plane L-shaped plates (120, 121) which are placed vertically in the longitudinal direction of the ski and are spaced apart, and a plane plate (122) which connects two branches of the two L-shaped plates and is perpendicular to them, in that the lever (106) pivots about a transverse pin (107) which passes through the connected ends of the L-shaped plates, in that the spring (109) is a coil spring, articulated at one of its ends to a fixed point on the binding body and by its other end to the ends of the unconnected branches of the L-shaped plates (120, 121), in that a sliding part (110), which can move towards or away from the pin (107) about which the lever (106) pivots, is guided on the plane plate (122) connecting the two L-shaped plates, and in that the jaw (102, 103), or each arm of the jaw, acts on the lever (106) via a connecting bar (108) which is articulated, on the one hand, onto the jaw, or one arm of the jaw (102, 103) and, on the other hand, onto the sliding part (110).

9. Toe piece according to Claim 1, characterized in that the lever (206) includes two parallel plane plates (220, 221) which are connected together, are placed vertically in the longitudinal direction of the ski and are spaced apart, in that the lever (206) pivots about a transverse pin (207) passing through the two parallel plane plates of the lever in proximity to their centre, in that a sliding part (210), which can move towards or away from the pin (207) about which the lever pivots, is guided between the two plane plates (220, 221) and is connected to the jaw (202, 203), or to each arm of the jaw, via a connecting part (208), in that the spring (209), one end of which is articulated to a fixed point on the binding body (201), is a coil spring whose other end is articulated to one end of each plane plate (220, 221) of the lever, in that a rotatable lever (238), which has one arm in contact with a screw (237) mounted in the first lever (206) and which abuts against the sliding part (210) via another arm, so as to make the latter slide on the edges of the plane plates (220, 221), is mounted at the other end of the lever, between the plane plates, on a pin (239).

10. Toe piece according to one of Claims 2, 8 and 9, characterized in that, if the spring is a coil spring (109, 209), it is fitted over or into a tube (241).

11. Toe piece according to one of Claims 1 to 10, characterized in that the pins (4; 104; 204) about which the arms of the jaw pivot converge slightly towards one another upwards.

12. Toe piece according to one of Claims 1 to 11, characterized in that it includes a fluid damper (258) mounted in parallel with the spring (209), between a fixed point on the binding body and the lever (206).

13. Toe piece according to Claim 12, characterized in that, if the spring (109, 209) mounted between the binding body (101, 201) and the lever (106, 206) is a coil spring, it is fitted over the fluid damper (258), which serves as a guide for it.

14. Toe piece according to one of Claims 1 to 13, characterized in that it includes a second lever (70) mounted so as to pivot about a pin (76) substantially parallel to the transverse pin (7) of the first lever (6), a first end (77) of this lever (70) being intended to be placed under the front end of a skier's boot, and the second end (78) of this lever (70) being intended to be housed in a notch (71) made in the first lever (6).

## Patentansprüche

1. Vordere Klammer für eine Alpinskisicherheitsbindung, die ein Gehäuse (1, 101, 201), eine zwei seitliche Flügel (2, 3; 102, 103; 202, 203) umfassende, um wenigstens eine im wesentlichen vertikale Achse (4; 104; 204) schwenkbar angebrachte Backe, einen Hebel (6; 106; 206), der um eine mit dem Gehäuse verbundene Querachse (7; 107; 207) schwenkbar angebracht ist und auf den die Backe oder ein Flügel der Backe beim Schwenken um ihre/seine Achse ein Moment ausübt, sowie wenigstens eine Feder (9; 109; 209) umfaßt, wobei der Hebel mit dem Ende der wenigstens einen Feder (9; 109; 209) verbunden ist, deren anderes Ende an einem festen Punkt des Bindungsgehäuses angelenkt ist, wobei die Einstellung der Auslöseschwelle dadurch bewirkt wird, daß man das Verhältnis der Abstände einerseits zwischen der Achse des Hebels und dem Angriffspunkt der Rückholkraft der wenigstens einen Feder auf dem Hebel und andererseits zwischen der Achse des Hebels und dem Angriffspunkt der von der Backe auf den Hebel ausgeübten Kraft ändert, indem man auf ein bewegliches Teil einwirkt.

2. Vordere Klammer nach Anspruch 1, **dadurch gekennzeichnet**, daß der Hebel (6) vertikal in Längsrichtung des Skis angebracht ist und um eine den Hebel durchsetzende Querachse (7) schwenkt, daß die Backe oder jeder seitliche Flügel (2, 3) der Backe mittels eines Verbindungsstücks (8) auf den Hebel (6) an einem auf einer Seite der Querachse (7) liegenden Angriffspunkt einwirkt, daß wenigstens eine Feder (9) an ihren Enden einerseits am Bindungsgehäuse (1) und andererseits an einem mit einem Gewinde versehenen Teil (10) angelenkt ist, welches gleitend auf dem Hebel (6) auf der anderen Seite der Querachse (7) angebracht ist, wobei es orthogonal zur Querachse (7) gleiten kann, und daß eine auf dem Hebel (6) angebrachte und in das gleitende Teil (10) greifende Schraube (11) dieses letztgenannte beim Drehen verschiebt.

3. Vordere Klammer nach Anspruch 1, **dadurch gekennzeichnet**, daß der Hebel (6) vertikal in Längsrichtung des Skis angebracht ist und um eine den Hebel durchsetzende Querachse (7) schwenkt, daß die Backe oder jeder seitliche Flügel (2, 3) der Backe mittels eines Verbindungsstücks (8) auf den Hebel (6) an einem auf einer Seite der Querachse (7) liegenden Angriffspunkt einwirkt, daß wenigstens ein Federblatt (9) an seinen Enden einerseits am Bindungsgehäuse (1) und andererseits an einem beweglichen Teil (10) angelenkt ist, welches orthogonal zur Querachse (7) verschiebbar und mit einer Zahnstange (53) versehen ist, die mit einer am Hebel (6) angebrachten Zahnstange (13) zusammenarbeitet, wobei Verriegelungsmittel vorgesehen sind, um die Positionsstabilität des beweglichen Teils (10) bezüglich des Hebels (6) sicherzustellen.

4. Vordere Klammer nach Anspruch 3, **dadurch gekennzeichnet**, daß die die Positionsstabilität des beweglichen Teils (10) bezüglich des Hebels (6) sicherstellenden Verriegelungsmittel einen Keil (18) umfassen, der mit einer abnehmbaren, auf dem Gehäuse (1) angeordneten und eventuell ein Fenster bildenden Klappe (19) verbunden ist, wobei der Keil mit einem mit dem Hebel (6) verbundenen Ansatz (17) oder mit wenigstens einem seitlichen Flügel (2, 3) zusammenarbeitet.

5. Vordere Klammer nach Anspruch 3, **dadurch gekennzeichnet**, daß die die Positionsstabilität des beweglichen Teils (10) bezüglich des Hebels (6) sicherstellenden Verriegelungsmittel eine Zunge (14) umfassen, die mit dem beweglichen Teil (10) verbunden ist und wenigstens einen Zahn (15) aufweist, der mit einer zweiten, mit dem Hebel (6) verbundenen Zahnstange (16) zusammenarbeitet.

6. Vordere Klammer nach einem der Ansprüche 2 bis 5, **dadurch gekennzeichnet**, daß jede Feder durch ein Federblatt aus Verbundmaterial mit mehrheitlich im Längssinn in einer Richtung laufenden Fasern gebildet ist, eventuell mit in der Nähe der neutralen Achse unter ungefähr 90° gekreuzten Fasern.

7. Vordere Klammer nach Anspruch 6, **dadurch gekennzeichnet**, daß die Federblätter (9) von konstanter Dicke sind, außer an den Enden, wo sie abgerundet sind, wobei sie einen Kreisbogen bilden, dessen Mittelpunkt bezüglich der neutralen Achse des Blatts verschoben ist, und daß diese Blätter in der Mitte breiter sind als an den Enden, damit jedes Blatt bei maximaler Biegung gemäß einem Kreisbogen deformiert ist, d.h. einen konstanten Biegeradius besitzt.

8. Vordere Klammer nach Anspruch 1, **dadurch gekennzeichnet**, daß der Hebel (106) zwei flache parallele L-förmige Scheiben (120, 121), die vertikal in Längsrichtung des Skis angeordnet und voneinander räumlich getrennt sind, und eine flache Scheibe (122) umfaßt, die zwei Schenkel der beiden L-förmigen Scheiben verbindet und orthogonal zu diesen ist, daß der Hebel (106) um eine Querachse (107) schwenkt, die das Ende der verbundenen Schenkel der L-förmigen Scheiben durchsetzt, daß die Feder (109) eine Schraubenfeder ist, die an dem einen ihrer Enden an einem festen Punkt des Bindungsgehäuses und an ihrem anderen Ende an den Enden der nicht verbundenen Schenkel der L-förmigen Scheiben (120, 121) angelenkt ist, daß ein gleitendes Teil (110), welches sich verschieben läßt, wobei es sich der Achse (107), um die der Hebel (106) schwenkt, nähert oder sich von ihr entfernt, auf der flachen Scheibe (122) geführt ist, welche die beiden L-förmigen Scheiben verbindet, und daß die Backe (102, 103) oder jeder Flügel der Backe auf den Hebel (106) mittels einer Verbindungsstange (108) einwirkt, die einerseits an der Backe oder einem Flügel der Backe (102, 103) und andererseits an dem gleitenden Teil (110) angelenkt ist.

9. Vordere Klammer nach Anspruch 1, **dadurch gekennzeichnet**, daß der Hebel (206) zwei flache, parallele, miteinander verbundene Scheiben (220, 221) umfaßt, die vertikal in Längsrichtung des Skis angeordnet und voneinander räumlich getrennt sind, daß der Hebel (206) um eine Querachse (207) schwenkt, die die beiden flachen parallelen Scheiben des Hebels nahe an ihrem Zentrum durchsetzt, daß ein gleitendes Teil (210), welches sich verschieben läßt, wobei es sich der Achse (207), um die der Hebel schwenkt, nähert oder sich von ihr entfernt, zwischen den beiden flachen Scheiben (220, 221) geführt ist und mit der Backe (202, 203) oder mit jedem Flügel der Backe mittels eines Verbindungsstücks (208) verbunden ist, daß die Feder (209), deren eines Ende an einem festen Punkt des Bindungsgehäuses (201) angelenkt ist, eine Schraubenfeder ist, deren anderes Ende an einem Ende jeder flachen Scheibe (220, 221) des Hebels angelenkt ist, daß am anderen Ende des Hebels zwischen den flachen Scheiben ein rotationsbeweglicher Hebel (238) auf einer Achse (239) angebracht ist, dessen einer Arm in Kontakt mit einer im ersten Hebel (206) angebrachten Schraube (237) ist und der mittels eines anderen Arms in Anschlag mit dem gleitenden Teil (210) kommt, um dieses letztgenannte auf den Rändern der flachen Scheiben (220, 221) gleiten lassen zu können.

10. Vordere Klammer nach einem der Ansprüche 2, 8 und 9, **dadurch gekennzeichnet**, daß in dem Fall, in dem die Feder eine Schraubenfeder (109, 209) ist, diese auf oder in einem Rohr (241) angeordnet ist.

11. Vordere Klammer nach einem der Ansprüche 1 bis 10, **dadurch gekennzeichnet**, daß die Achsen (4; 104; 204), um die die Flügel der Backe schwenken, nach oben hin leicht aufeinander zu verlaufen.

12. Vordere Klammer nach einem der Ansprüche 1 bis 11, **dadurch gekennzeichnet**, daß sie zwischen einem festen Punkt des Bindungsgehäuses und dem Hebel (206) einen parallel zur Feder (209) angebrachten Fluiddämpfer (258) umfaßt.

13. Vordere Klammer nach Anspruch 12, **dadurch gekennzeichnet**, daß in dem Fall, in dem die zwischen dem Bindungsgehäuse (101, 201) und dem Hebel (106, 206) angebrachte Feder (109, 209) eine Schraubenfeder ist, diese auf dem ihr als Führung dienenden Fluiddämpfer (258) angeordnet ist.

14. Vordere Klammer nach einem der Ansprüche 1 bis 13, **dadurch gekennzeichnet**, daß sie einen zweiten Hebel (70) umfaßt, der um eine zur Querachse (7) des ersten Hebels (6) im wesentlichen parallele Achse (76) schwenkbar angebracht ist, wobei ein erstes Ende (77) dieses Hebels (70) dazu bestimmt ist, unter dem vorderen Ende eines Schuhs eines Skiläufers angeordnet zu werden, und das zweite Ende (78) dieses Hebels (70) dazu bestimmt ist, in einer im ersten Hebel (6) vorgesehenen Vertiefung (71) aufgenommen zu sein.
